# EUROPÄISCHE PATENTSCHRIFT

(11) **EP 2 149 319 B1**
(45) Veröffentlichungstag und Bekanntmachung des Hinweises auf die Patenterteilung: **01.12.2010**
(21) Anmeldenummer: 09009824.5
(22) Anmeldetag: 29.07.2009
(51) Int. Cl.: A47C 7/46

(54) **Neigbare Rückenlehne**
Adjustable backrest
Dossier inclinable

(30) Priorität: 01.08.2008 DE 102008036130
(43) Veröffentlichungstag der Anmeldung: 03.02.2010
(73) Patentinhaber: Sedus Stoll AG, 79761 Waldshut-Tiengen (DE)
(72) Erfinder: Dörner, Markus, 79855 Efringen-Kirchen (DE); Maier, Klaus, 79875 Dachsberg (DE); Donner, Siegfried, 79761 Waldshut (DE); Maier, Peter, 79737 Herrischried (DE)
(74) Vertreter: Lauer, Joachim

(56) Entgegenhaltungen:
- WO-A-86/02243
- WO-A-92/06621
- DE-U1-202004 011 519
- US-A1- 2004 124 679

## Beschreibung

### TECHNISCHES GEBIET

Die Erfindung bezieht sich auf eine neigbare Rückenlehne, insbesondere für einen Bürostuhl, mit einem Schulterbereich, einem Lordosenbereich und einem Beckenbereich, wobei die Rückenlehne in mindestens einem Bereich flexibel ist und an jeweils mindestens einem oberen und unteren Verbindungselement mit einem starren Lehnenrahmen verbunden ist, wobei das obere Verbindungselement als Drehlager und das untere Verbindungselement als Schiebelager ausgebildet ist, und wobei die Flexibilität der Rückenlehne im Lordosenbereich erhöht Ist, so dass der Lordosenbereich durch Krümmung vorwölbbar ist.

### STAND DER TECHNIK

Im Handel erhältlich ist ein Bürostuhl mit Synchronmechanismus und neigbarer Rückenlehne. Dieser Bürostuhl weist einen starren, gepolsterten Polsterträger auf, welcher sich vom Beckenbereich bis zum Schulterbereich erstreckt. Zusätzlich weist die Rückenlehne eine zum Polsterträger hin flexible Nackenstütze auf, welche über ein Drehlager an einem Lehnenrahmen befestigt ist. Der Polsterträger ist im Beckenbereich ebenfalls am Lehnenrahmen befestigt. Beim Zurücklehnen einer auf dem Stuhl sitzenden Person neigt sich die Rückenlehne und der Lehnenrahmen nach hinten. Dabei sinkt der Schulterbereich der Rückenlehne relativ zum Lehnenrahmen leicht ein. Die Nackenstütze wird durch den Lehnenrahmen gehalten und relativ zum Schulterbereich der Rückenlehne leicht nach vorne gedrückt und stützt dabei den Kopf. Polsterträger und Nackenstütze vollziehen eine Art Klappbewegung. Die Rückenlehne passt sich teilweise der Bewegung der auf dem Stuhl sitzenden und sich zurücklehnenden Person an. Ausser im Schulter- und Nackenbereich ist diese Rückenlehne Jedoch relativ starr und kann sich besonders im Lordosenbereich nicht optimal anpassen. Auch entspricht bei einer zurücklehnenden Person der leicht nach vorne gedrückte Kopf keiner entspannten Haltung.

In WO 2007/073836 ist eine Rückenlehne mit einer ausgewölbten Lordosenstütze beschrieben. Die Auswölbung der Lordosenstütze ist verstellbar und kann der Rückenform angepasst werden. Dies wird erreicht, indem die Rückenlehne im Lordosenbereich und im unteren Schulterbereich flexibel ist und durch Fixieren des Beckenbereiches in unterschiedlichen Höhen die Auswölbung im Lordosenbereich verändert wird. Einmal eingestellt ändert sich die Auswölbung bis zum erneuten Einstellen nicht. Diese Rückenlehne kann sich nicht automatisch einer sich ändernden Haltung der Person, z.B. aufrechtes Sitzen und Zurücklehnen, anpassen.

Eine Rückenlehne ist auch aus US 2004/012 4679 A1 bekannt.

### DARSTELLUNG DER ERFINDUNG

Aufgabe der Erfindung ist es, eine eingangs genannte neigbare Rückenlehne anzugeben, welche sich während dem Sitzen automatisch und optimal dem Rücken anpasst, unabhängig davon, ob eine Person in aufrechter Haltung sitzt oder zurücklehnt. Dabei soll die Lordose immmer opitmal gestützt sein.

Erfindungsgemäss wird diese Aufgabe bei einer neigbaren Rückenlehne der eingangs genannten Art dadurch gelöst, dass das Drehlager an der Rückseite der Rückenlehne knapp unterhalb des Schulterbereiches befestigt ist und die Rückenlehne mit dem oberen Bereich des Lehnenrahmens verbindet, wobei der obere Teil der Rückenlehne in Bezug auf den Lehnenrahmen nach vorne oder nach hinten neigbar ist Das Schiebelager ist an der Rückseite der Rückenlehne im Beckenbereich befestigt, wobei sich der Beckenbereich der Rückenlehne in Bezug auf den Lehnenrahmen vertikal nach oben oder nach unten frei verschieben kann.

Die erfindungsgemässe Anordnung von Drehlager, Schiebelager und erhöhter Flexibilität des Lordosenbereiches führt zu einer Kopplung der Bewegungen der Rückenlehne im Schulterbereich, Lordosenbereich und Beckenbereich. Die Erfindung erlaubt in jeder Sitzposition eine optimale, sich automatisch einstellende Anpassung der Rückenlehne an den Rücken der Person. Je nachdem, wo durch die Person Druck auf die Rückenlehne ausgeübt wird, verformt sich die Rücklehne entsprechend, so dass die Lordose immer gut gestützt ist.

Im unbelasteten Zustand kann die Rückenlehne im Lordosenbereich so vorgeformt sein, dass sie mit einem Winkel zwischen 25 und 30 Grad gebogen ist und dabei im Lordosenbereich vorgewölbt ist.

Durch die erfindungsgemässe Anordnung von Drehlager, flexiblem Lordosenbereich und Schiebelager ergibt sich, dass sich die Rückenlehne beim Einsitzen einer Person durch Druck auf den Lordosenbereich dem Rücken der Person anpasst. Dabei kann, in Bezug auf den unbelasteten Zustand und relativ zum Lehnenrahmen, der Lordosenbereich um 10 bis 20 Grad abgeflacht und nach hinten verlagert sein, der obere Bereich der Rückenlehne oberhalb des Drehlagers nach vorne verlagert sein, und der Beckenbereich der Rückenlehne entlang dem Schiebelager nach unten verschoben sein.

Weiter ergibt sich erfindungsgemäss, dass sich die Rückenlehne beim Zurücklehnen der Person durch Druck auf den Schulterbereich ebenfalls dem Rücken anpasst. Dabei kann, in Bezug auf den unbelasteten Zustand und relativ zum Lehnenrahmen, die Rückenlehne im Lordosenbereich um zusätzliche 10 bis 20 Grad gebogen sein und dabei die Lordosenstütze weiter vorstehen, der obere Bereich der Rückenlehne oberhalb des Drehlagers nach hinten verlagert sein, und der Beckenbereich der Rückenlehne entlang dem Schiebelager nach oben verschoben sein.

Die erfindungsgemässe Rückenlehne passt sich beim Einsitzen der jeweiligen Rückenform an und garantiert beim Zurücklehnen eine optimale Stützfunktion im Lordosen und Schulterbereich.

In einer bevorzugten Ausführungsform umfasst die Rückenlehne einen Polsterträger und eine Polsterung, wobei der Polsterträger zwei mit mehreren leistenförmigen Rippen verbundene Seitenholme aufweist, und wobei die Seitenholme im Lordosenbereich, z.B. durch Verjüngung, flexibler sind als im oberen und unteren Bereich. Jeweils ein Drehlager und ein Schiebelager kann als Verbindungselement für den Lehnenrahmen mit dem Polsterträger rückseitig an den Seitenholmen angebracht sein. Der Lehnenrahmen kann zwei diagonale, sich kreuzende Streben aufweisen, welche die oberen und unteren Verbindungselemente miteinander verbindet, wobei die Streben in deren Kreuzungspunkt miteinander verbunden sind.

In einer weiteren Ausführungsform kann die Rückenlehne zusätzlich eine Nackenstütze aufweisen, wobei sie im Schulterbereich und dem Bereich der Nackenstütze eine, einer Schulter und Nacken angepasste, s-Form aufweisen kann. Die Bewegung der Nackenstütze verhält sich beim Einsitzten und Zurücklehnen gleich wie der Schulterbereich und garantiert so, dass auch der Kopf immer optimal gestützt ist.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: eine Seitenansicht eines Bürostuhls mit einer erfindungsgemässen Rückenlehne;
- Fig. 2: eine Seitenansicht der Rückenlehne mit Lehnenrahmen und Lehnenträger im unbelasteten Zustand (2a), beim Einsitzen (2b) und beim Zurücklehnen (2c);
- Fig. 3: eine perspektivische Ansicht des Polsterträgers der Rückenlehne mit Lehnenrahmen, Lehnenträger und ohne Polsterung;
- Fig. 4: eine Rückansicht des Bürostuhls aus Fig. 1; und
- Fig. 5: den Polsterträger mit Lehnenrahmen und Lehnenträger aus Fig. 3 in einer Schnittdarstellung durch einen Seitenholm.

### WEGE ZUR AUSFÜHRUNG DER ERFINDUNG

Fig. 1 zeigt eine Seitenansicht eines Bürostuhis mit einer erfindungsgemässen neigbaren Rückenlehne. Der Bürostuhl weist einen Sitz 1 auf, welcher an eine Synchronmechanik 2 gekoppelt ist. Ebenfalls an der Synchronmechanik ist ein Lehnenträger 3 befestigt, welcher wiederum den starren Lehnenrahmen 30 hält. Die Rückenlehne 10 ist mit dem Lehnenrahmen 30 verbunden. Rückenlehne 10 und Lehnenrahmen 30 sind über die Synchronmechanik 2 neigbar. Die Rückeniehne 10 umfasst eine Nackenstütze 11, einen Schulterbereich 12, einen Lordosenbereich 13 und einen Beckenbereich 14, und ist über obere und untere Verbindungselemente 20. 25 mit dem Lehnenrahmen 30 verbunden. Nackenstütze 11 und Schulterbereich 12 sind s-förming ausgebildet und dem Nacken und der Schulter angepasst.

Das obere Verbindungselement 20 ist ein Drehlager, welches erfindungsgemäss direkt unterhalb des Schulterbereichs 12 an der Rückenlehne angebracht ist Der obere Bereich der Rückenlehne 10, von der Nackenstütze 11 bis oberhalb des Lordosenbereiches 13 wirkt als Hebel und kann sich um den Drehpunkt des Drehlagers 20 drehen, so dass der Schulterbereich 12 mit der Nackenstütze 11 sich relativ zum Lehnenrahmen 30 nach vorne oder nach hinten neigen kann. Das untere Verbindungselement 25 ist ein Schiebelager, welches im Beckenbereich 14 der Rückenlehen 10 angebracht ist. In diesem Schiebelager 25 kann sich der untere Bereich der Rückenlehne relativ zum Lehnenrahmen 30 frei nach oben und unten bewegen. Weiter ist die Flexibilität der Rückenlehne 10 im Lordosenbereich 13 erhöht, so dass der Lordosenbereich 13 durch Biegung der Rückenlehne 10 vorwölbbar und in Bezug auf den Lehnenrahmen 30 nach vorne oder nach hinten bewegbar ist.

Fig. 2 zeigt die Rückenlehne 10 mit dem Lehnenrahmen 30 und dem Lehnenträger 3 in drei verschiedenen Zuständen: Im unbelasteten Zustand (Fig. 2a), im Zustand beim Einsitzen einer Person oder bei aufrechter Sitzhaltung (Fig. 2b) und im Zustand beim Zurücklehnen einer Person (Fig. 2c). Die dargestellten Bewegungen S1, S2, S3, S4, D1, D2 sind in Bezug auf den unbelasteten Zustand und relativ zum Lehnenrahmen 30 zu verstehen. Die verschiedenen Neigungen des Lehnenrahmens 30 relativ zum Sitz 1 und der Synchronmechnaik 2 des Bürostuhls sind nicht dargestellt Die Rückenlehne 10 ist vorgeformt, so dass sie im unbelasteten Zustand (Fig. 2a) im Lordosenbereich 13 vorgewölbt ist.

Beim Einsitzen einer Person (Fig. 2b) entsteht eine Kraft F1, weiche auf den Lordosenbereich 13 wirkt. Der Lordosenbereich 13 wird dabei abgeflacht und nach hinten gedrückt (S1). Die Abflachung wird durch die erhöhte Flexibiltät der Rückenlehne 10 im Lordosenbereich 13 ermöglicht. Dabei wird die Rückenlehne 10 in ihrer Gesamtlänge gedehnt Weil der obere Bereich der Rückenlehne 10 in der vertikalen Position durch das Drehlager 20 fixiert ist, schiebt sich der Beckenbereich 14 der Rückenlehne 10 entlang des Schiebelagers 25 nach unten (S2). Gleichzeitig wirkt der Bereich der Rückenlehne 10 zwischen Lordosenbereich 13 und Drehlager 20 wie ein Hebel für den Schulterbereich 12 und die Nackenstütze 11. Durch die Bewegung des Lordosenbereiches 13 nach hinten (S1) kippt der Schulterbereich 12 und die Nackenstütze 11 wegen der Hebelwirkung am Drehlager 20 leicht nach vorne (D1). Die Rückenlehne 10 passt sich auf diese Weise automatisch dem Rücken der einsitzenden Person an.

Beim Zurücklehnen der Person (Fig. 2c) wird eine Kraft F2 auf den Schulterbereich 12 ausgeübt und der Schulterbereich 12 und die Nackenstütze 11 kippen leicht nach hinten (D2). Die Hebelwirkung am Drehlager 20 bewirkt ein Vorwölben des flexiblen Lordosenbereiches 13 und bewegt diesen nach vorne (S3). Gleichzeitig verkürzt sich die Rückenlehne 10 und der Beckenbereich 14 der Rückenlehne 10 schiebt sich entlang des Schlebelagers 25 nach oben (S4). Auch beim Zurücklehnen einer Person passt sich die Rückenlehne an die veränderten Bedingungen und die Rückenform an. Die Lordose, die sich beim Zurücklehnen mehr oder weniger krümmt, wird immer optimal von der vorgewölbten Rückenlehne gestützt. Die Bewegung der Nackenstüze 11 verhält sich beim Einsitzten und Zurücklehnen gleich wie der Schulterbereich 12 und garantiert so, dass auch Nacken und Kopf der Person optimal gestützt sind.

Das erfindungsgemässe Zusammenspiel von Drehlager 20, Schiebelager 25 und erhöhter Flexibilität des Lordosenbereiches 13 erlaubt in jeder Sitzposition eine optimale, sich automatisch einstellende Anpassung der Rückenlehne 10 an den Rücken der Person.

Fig. 3 zeigt eine bevorzugte Ausführungsform des Polsterträgers 40 der Rückenlehne 10 mit dem Lehnenrahmen 30 und dem Lehnenträger 3 in einer perspektivischen Ansicht. Die Polsterung 47 ist in Fig. 3 nicht dargestellt. Der Polsterträger 40 weist zwei parallele Seitenholme 41 auf, welche durch mehrere leistenförmige Rippen 42 miteinander verbunden sind. Im Lordosenbereich 13 sind die Seitenholme 41 verjüngt 43, so dass sie gegenüber den anderen Bereichen der Seitenholme 41 eine erhöhte Flexibiltät aufweisen. Im Lordosenbereich 13 ist eine, ggf. verschiebbare, Lordosenstütze 45 angebracht. Jeweils ein Drehlager 20 und ein Schiebelager 25 sind rückseitig an beiden Seitenholmen 41 angebracht. Die Drehlager 20 befinden sich knapp unterhalb des Schutterbereiches 12 der Rückenlehne 10. Die Schiebelager 25 befinden sich im Beckenbereich 14 der Rückenlehne 10. Die beiden Drehlager 20 und die beiden Schiebelager 25 sind über den Lehnenrahmen 30 miteinander verbunden. Der Lehnenrahmen 30 ist über den Lehnenträger 3 an der Synchronmechanik 2 schwenkbar gelagert, wie Fig. 1 und Fig. 4 zeigt.

Fig. 4 zeigt eine Rückansicht eines Bürostuhls mit einer erfindungsgemässen neigbaren Rückenlehne 10 mit Lehnenrahmen 30, welche schwenkbar über den Lehnenträger 3 an der Synchronmechanik 2 befestigt ist Der Lehnenrahmen 30 weist zwei diagonale, sich kreuzende Streben 31 auf, wobei die Streben 31 in deren Kreuzungspunkt 32 miteinander verbunden sind. Eine Querverbindung 33 verbindet die unteren Enden der beiden Streben 31.

Fig. 5 zeigt den Polsterträger 40 mit dem Lehnenrahmen 30 und dem Lehnenträger 3 in einer Schnittdarstellung durch einen Seitenholm 41. Der Lehnenträger 3 und die Streben 31 des Lehnenrahmens 30 sind in dergleichen Schnittebene dargestellt. Ebenfalls ist die Polsterung 47 dargestellt. Das Schiebelager 25 umfasst einen Lagerbock 26, der in seinem vorderen Ende ein T bildet. Der Lagerbock 26 wird zwischen Lehnenträger 3 und Lehnenrahmen 30 durch Formschluss gehalten. Der Querriegel des T-förmigen Endes des Lagerbocks 26 wird in einer Aussparung 27 im Seitenholm 41 des Polsterträgers 40, welcher durch einen Lagerdeckel abgedeckt wird, geführt. Der Lagerdeckel weist für die Verschiebung eine vertikalen Ausschnitt, und am oberen Ende für die Montage ein horizontal ausgerichtetes Fenster für die Montage des Querriegels des Lagerbocks 26. Durch diese Art der Lagerung lässt sich das untere Ende des Polsterträgers 40 frei in vertikaler Richtung bewegen, wodurch die bei der Verformung des Polsterträgers 40 enstehende Längenänderung kompensiert werden kann.

In den beschriebenen Ausführungsformen kann die Nackenstütze auch weggelassen werden. Sie ist nicht notwendig für die beschriebene Funktion der Rückenlehne, da der Druck beim Zurücklehnen (F2 in Fig. 2c) auf den Schulterbereich 12 der Rückenlehne 10 ausgeübt wird. Falls eine Nackenstütze 11 vorhanden ist, kann auch Druck F2 mittels dem Nacken und/oder dem Kopf ausgeübt werden, was die bereits beschriebene Hebelwirkung um das Drehlager 20 erhöht.

### BEZEICHNUNGSLISTE

- 1: Sitz
- 2: Synchronmechanik
- 3: Lehnenträger
- 10: Rückenlehne
- 11: Nackenstütze
- 12: Schulterbereich
- 13: Lordosenbereich
- 14: Beckenbereich
- 20: Drehlager
- 25: Schiebelager
- 26: Lagerbock
- 27: Aussparung
- 30: starrer Lehnenrahmen
- 31: Streben
- 32: Kreuzungspunkt
- 33: Querverbindung
- 40: Polsterträger
- 41: Seitenholme
- 42: leistenförmige Rippen
- 43: Verjüngung
- 45: Lordosenstütze
- 47: Polsterung

## Patentansprüche

1. Neigbare Rückenlehne, insbesondere für einen Bürostuhl, mit einem Schulterbereich (12), einem Lordosenbereich (13) und einem Beckenbereich (14),
wobei die Rückenlehne (10) in mindestens einem Bereich flexibel ist und an jeweils mindestens einem oberen und unteren Verbindungselement (20, 25) mit einem starren Lehnenrahmen (30) verbunden ist,
wobei das obere Verbindungselement als Drehlager (20) ausgebildet ist und an der Rückseite der Rückenlehne (10) knapp unterhalb des Schulterbereiches (12) befestigt ist, wobei der obere Teil der Rückenlehne (10) in Bezug auf den Lehnenrahmen (30) nach vorne oder nach hinten neigbar ist,
wobei das untere Verbindungselement als Schiebelager (25) ausgebildet ist und an der Rückseite der Rückenlehne (10) im Beckenbereich (14) befestigt ist, wobei sich der Beckenbereich (14) der Rückenlehne (10) in Bezug auf den Lehnenrahmen (30) vertikal nach oben oder nach unten frei verschieben kann,
und wobei die Flexibilität der Rückenlehne (10) im Lordosenbereich (13) erhöht ist, so dass der Lordosenbereich (13) durch Krümmung vorwölbbar ist,
**dadurch gekennzeichnet,**
**dass** die Rückenlehne (10) vorgeformt ist, so dass sie im unbelasteten Zustand im Lordosenbereich (13) mit einem Winkel zwischen 25 und 30 Grad gebogen ist und dabei im Lordosenbereich (13) vorgewölbt ist,
**dass** sich die Rückenlehne (10) beim Einsitzen einer Person durch Druck auf den Lordosenbereich (13) dem Rücken der Person anpasst und dass dabei in Bezug auf den unbelasteten Zustand und relativ zum Lehnenrahmen (30) der Lordosenbereich (13) um 10 bis 20 Grad abgeflacht und nach hinten verlagert ist, der obere Bereich der Rückenlehne (10) oberhalb des Drehlagers (20) nach vorne verlagert ist, und der Beckenbereich (14) der Rückenlehne (10) entlang dem Schiebelager (25) nach unten verschoben ist,
und **dass** sich die Rückenlehne (10) beim Zurücklehnen einer auf dem Stuhl sitzenden Person durch Druck auf den Schulterbereich (12) der Rückenlehne (10) verformt und dabei in Bezug auf den unbelasteten Zustand und relativ zum Lehnenrahmen (30) im Lordosenbereich (13) um zusätzliche 10 bis 20 Grad gebogen ist und dabei die Lordosenbereich (13) weiter vorsteht, der oberer Bereich der Rückenlehne (10) oberhalb des Drehlagers (20) nach hinten verlagert ist, und der Beckenbereich (14) der Rückenlehne (10) entlang dem Schiebelager (25) nach oben verschoben ist.

2. Neigbare Rückenlehne nach Anspruch 1, **dadurch gekennzeichnet, dass** die Rückenlehne (10) eine Polsterträger (40) und eine Polsterung (47) umfasst, wobei der Polsterträger (40) zwei mit mehreren leistenförmigen Rippen (42) verbundene Seitenholme (41) aufweist, wobei die Seitenholme (41) im Lordosenbereich (13) flexibler sind als im oberen und unteren Bereich.

3. Neigbare Rückenlehne nach Anspruch 2, **dadurch gekennzeichnet, dass** die erhöhte Flexibilität des Seitenholmes (41) im Lordosenbereich (13) durch eine Verjüngung (43) des Seitenholmes (41) erreicht ist.

4. Neigbare Rückenlehne nach einem der Ansprüche 2 oder 3, **dadurch gekennzeichnet, dass** der Lehnenrahmen (30) über zwei rückseitig an den Seitenholmen (41) angebrachte Drehlager (20) mit dem Polsterträger (40) verbunden ist.

5. Neigbare Rückenlehne nach einem der Ansprüche 2 bis 4, **dadurch gekennzeichnet, dass** der Lehnenrahmen (30) über zwei rückseitig an den Seitenholmen (41) angebrachte Schiebelager (25) mit dem Polsterträger (40) verbunden ist.

6. Neigbare Rückenlehne nach einem der Ansprüche 2 bis 5, **dadurch gekennzeichnet dass** der Lehnenrahmen (30) zwei diagonale, sich kreuzende Streben (31) aufweist, welche die oberen und unteren Verbindungselemente miteinander verbindet, wobei die Streben (31) in deren Kreuzungspunkt (32) miteinander verbunden sind.

7. Neigbare Rückenlehne nach einem der Ansprüche 1 bis 6, **dadurch gekennzeichnet, dass** die Rückenlehne (10) eine Nackenstütze (11) aufweist.

8. Neigbare Rückenlehne nach Anspruch 7, **dadurch gekennzeichnet, dass** die Rückenlehne (10) im Schulterbereich (12) und dem Bereich der Nackenstütze (11) eine, einer Schulter und Nacken angepasste, s-Form aufweist.

## Claims

1. Adjustable backrest, in particular for an office chair, with a shoulder area (12), a lumbar area (13) and a pelvic area (14),
with the backrest (10) being flexible in at least one area and being connected to at least one upper and at least one lower connecting element (20, 25) with a rigid backrest frame (30),
with the upper connecting element being designed as a pivot bearing (20) and being fastened to the rear of the backrest (10) just below the shoulder area (12), with the upper section of the backrest (10) being Adjustable forwards or backwards in relation to the backrest frame (30),
with the lower connecting element being designed as a sliding bearing (25) and fastened to the rear of the backrest (10) in the pelvic area (14), with the pelvic area (14) of the backrest (10) being freely movable vertically upwards or downwards in relation to the backrest frame (30),
and with the flexibility of the backrest (10) being increased in the lumbar area (13) such that the lumbar area (13) can be pre-cambered as a result of bending,
**characterised**
**in that** the backrest (10) is preformed such that, in the unloaded condition, it is bent at an angle of between 25 and 30 degrees in the lumbar area (13) and pre-cambered in the lumbar area (13),
**in that**, when a person sits down, the backrest (10) adapts to the back of the person as a result of pressure on the lumbar area (13), and in that, in relation to the unloaded condition and relative to the backrest frame (30), the lumbar area (13) is flattened by 10 to 20 degrees and displaced backwards, the upper area of the backrest (10) is displaced forwards above the pivot bearing (20), and the pelvic area (14) of the backrest (10) is shifted downwards along the sliding bearing (25),
and **in that** the backrest (10) is deformed when a person sitting on the chair leans back as a result of pressure on the shoulder area (12) of the backrest (10) and, in relation to the unloaded condition and relative to the backrest frame (30), is bent in the lumbar area (13) by an additional 10 to 20 degrees and the lumber area (13) projects further forwards, the upper area of the backrest (10) is displaced backwards above the pivot bearing (20), and the pelvic area (14) of the backrest (10) is shifted upwards along the sliding bearing (25).

2. Adjustable backrest according to claim 1, **characterised in that** the backrest (10) comprises a cushion support (40) and cushioning (47), with the cushion support (40) having two lateral tie bars (41) connected to several strip-shaped ribs (42), with the lateral tie bars (41) being more flexible in the lumbar area (13) than in the upper and lower area.

3. Adjustable backrest according to claim 2, **characterised in that** the increased flexibility of the lateral tie bar (41) in the lumbar area (13) is attained by means of tapering (43) of the lateral tie bar (41).

4. Adjustable backrest according to one of claims 2 or 3, **characterised in that** the backrest frame (30) is connected to the cushion support (40) via two pivot bearings (20) attached to the lateral tie bar (41) at the rear.

5. Adjustable backrest according to one of claims 2 to 4, **characterised in that** the backrest frame (30) is connected to the cushion support (40) via two sliding bearings (25) attached to the lateral tie bar (41) at the rear.

6. Adjustable backrest according to one of claims 2 to 5, **characterised in that** the backrest frame (30) has two diagonal, intersecting struts (31) that connect the upper and lower connecting elements to each other, with the struts (31) being connected to each other in their intersection point (32).

7. Adjustable backrest according to one of claims 1 to 6, **characterised in that** the backrest (10) has a neck support (11).

8. Adjustable backrest according to claim 7, **characterised in that** the backrest (10) has an s-shape adapted to a shoulder and neck in the shoulder area (12) and the area of the neck support (11).

## Revendications

1. Dossier inclinable, en particulier pour un siège de bureau, avec une région d'épaule (12), une région de lordose (13) et une région de bassin (14),
dans lequel le dossier (10) est flexible dans au moins une région et est relié à un cadre de dossier (30) rigide en au moins un élément de liaison (20, 25) supérieur et inférieur,
dans lequel l'élément de liaison supérieur est réalisé sous la forme d'un palier rotatif (20) et est fixé à la face arrière du dossier (10) juste en dessous de la zone d'épaule (12), dans lequel la partie supérieure du dossier (10) est inclinable vers l'avant ou l'arrière par rapport au cadre de dossier (30),
dans lequel l'élément de liaison inférieur est réalisé sous la forme d'une liaison glissière (25) et est fixé à la face arrière du dossier (10) dans la zone de bassin (14), dans lequel la zone de bassin (14) du dossier (10) peut glisser verticalement librement vers le haut ou vers le bas par rapport au cadre de dossier (30),
et dans lequel la flexibilité du dossier (10) est augmentée dans la zone de lordose (13), de façon à ce que la zone de lordose (13) soit pré-cintrée par torsion,
**caractérisé**
**en ce que** le dossier (10) est préformé de façon à être courbé avec un angle entre 20 et 30 degrés dans la zone de lordose (13) à l'état non chargé et la zone de lordose (13) et est ainsi pré-cintrée,
**en ce que** le dossier (10) lors de l'assise d'une personne s'adapte au dos de cette personne par pression sur la zone de lordose (13) et qu'ainsi, par rapport à l'état non chargé, la zone de lordose (13) est déplacée vers l'arrière et aplatie de 10 à 20 degrés, relativement au cadre du dossier, la zone supérieure du dossier (10) au dessus du palier rotatif (20) est déplacée vers l'avant, et la zone de bassin (14) du dossier (10) est coulissée vers le bas le long de la liaison glissière (25),
et **en ce que** le dossier (10), lorsqu'une personne assise sur le siège se penche vers l'arrière, se déforme par pression sur la zone d'épaule (12) du dossier (10) et ainsi, par rapport à l'état non chargé et relativement au cadre de dossier (30), est courbé dans la zone de lordose d'environ 10 à 20 degrés supplémentaires et ainsi dépasse au delà de la zone de lordose (13), que la zone supérieure du dossier (10) au dessus du palier rotatif (20) est déplacée vers l'arrière, et que la zone de bassin (14) du dossier (10) est ainsi coulissée vers le haut le long de la liaison glissière (25).

2. Dossier inclinable selon la revendication 1, **caractérisé en ce que** le dossier (10) comprend un support de rembourrage (40) et un rembourrage (47), dans lequel le support de rembourrage (40) présente deux longerons latéraux (41) reliés par plusieurs nervures en forme de tasseaux (42), dans lequel les longerons latéraux (41) sont plus flexibles dans la zone de lordose (13) que dans les zones supérieure et inférieure.

3. Dossier inclinable selon la revendication 2, **caractérisé en ce que**, dans la zone de lordose (13), la flexibilité augmentée des longerons latéraux (41) est obtenue par une réduction des longerons latéraux (41).

4. Dossier inclinable selon l'une quelconque des revendications 2 ou 3, **caractérisé en ce que** le cadre de dossier (30) est relié au support de rembourrage (40) par deux paliers rotatifs (20) montés à l'arrière sur les longerons latéraux (41).

5. Dossier inclinable selon l'une quelconque des revendications 2 à 4, **caractérisé en ce que** le cadre de dossier (30) est relié au support de rembourrage (40) par deux liaisons glissières (25) montées à l'arrière sur les longerons latéraux (40).

6. Dossier inclinable selon l'une quelconque des revendications 2 à 5, **caractérisé en ce que** le cadre de dossier (30) comprend deux entretoises (31) se croisant en diagonale, lesquelles relient entre eux les éléments de liaison supérieur et inférieur, dans lequel les entretoises (31) sont reliées entre elles à leur point de croisement (32).

7. Dossier inclinable selon l'une quelconque des revendications 1 à 6, **caractérisé en ce que** le dossier (10) présente un appui nuque.

8. Dossier inclinable selon la revendication 7, **caractérisé en ce que** le dossier (10) présente dans la zone d'épaule (12) et de l'appui nuque (11) une forme en « S » adaptée aux épaules et à la nuque.
